# EUROPÄISCHE PATENTSCHRIFT

(11) **EP 0 087 088 B1**
(45) Veröffentlichungstag und Bekanntmachung des Hinweises auf die Patenterteilung: **28.05.1986**
(21) Anmeldenummer: 83101358.6
(22) Anmeldetag: 12.02.1983
(51) Int. Cl.: B65D 5/46, B65D 25/22

(54) **Trageband für einen mit Deckel versehenen Behälter**
Carrying-strap for containers provided with a lid
Sangle porteuse pour récipients pourvus d'un couvercle

(30) Priorität: 24.02.1982 DE 3206531
(43) Veröffentlichungstag der Anmeldung: 31.08.1983
(73) Patentinhaber: Thomin, Hermann, D-6920 Sinsheim (DE)
(72) Erfinder: Thomin, Hermann, D-6920 Sinsheim (DE)
(74) Vertreter: Schulze, Ilse

## Beschreibung

Die Erfindung betrifft ein Trageband für einen mit Deckel versehenen Behälter, bestehend aus einem halbsteifen, im Längsrichtung biegbaren Material und einem Verschlußstück zur Sicherung des Deckels des Behälters gegen unbeabsichtigtes Öffnen desselben.

In mit Tragebändern und mit einem leicht öffenbaren Deckel versehenen Behältern werden zahlreiche pulverförmige oder flüssige Produkte vertrieben. Bei einem unbeabsichtigten Öffnen des Deckels besteht nicht nur die Gefahr, dass der Behälterinhalt versehentlich verschüttet wird, sondern vor allen Dingen, dass Kinder den Deckel vom Behälter abnehmen und dadurch an den Inhalt herankommen, der nicht zum Verzehr bestimmt und häufig schädlich ist oder sogar ätzend wirkt.

Bei den bekannten Behältern, wie sie beispielsweise für Waschpulver, Spülmittel und dergleichen verwendet werden, ist das Trageband an beiden Enden an gegenüberliegenden Seiten der Behälterwandung angenietet und der Deckel ist leicht abnehmbar.

Die GB-A-271 275 beschreibt einen Behälter, dessen an gegenüberliegenden Punkten des oberen Behälterrandes befestigtes Trageband mit einem Halteband aus Metall für den Behälterdeckel kombiniert ist. Vor dem Befestigen am Behälterrand wird das Trageband durch je ein Loch an den Enden des Haltebandes gesteckt, derart, dass das letztgenannte zwischen dem die Behälteroberseite überspannenden Bogen des Tragebandes und der Behälteroberseite zu liegen kommt. Nachdem die Behälteröffnung mit dem Behälterdeckel verschlossen ist, wird das Halteband an seinen gegenüberliegenden Enden entlang des Tragebandes nach unten geschoben und fest gegen den Behälterdeckel gedrückt. Danach wird das Trageband um seine gegenüberliegenden Befestigungspunkte geschwenkt und nach unten gedrückt. Solange das Trageband in dieser Stellung ist, kann der Behälterdeckel nicht entfernt werden. Das Trageband kann aber jeder Zeit ohne Kraftanstrengung oder Schwierigkeiten in Arbeitsstellung geschwenkt werden. Da dabei auch das Halteband lockerer wird, kann der Behälterdeckel gelöst und abgenommen werden.

Aus der CH-A-537 844 ist ein Spannband aus flexiblem Material bekannt, das dazu dient, in Form einer Schlaufe ein Bündel in verstellbarer und selbstarretierender Weise zu umgeben. Das Spannband besteht aus einem Streifen, dessen eine Seite mit einer Vielzahl von in Längsrichtung im Abstand voneinander angeordneten und in Querrichtung verlaufenden sägezahnförmigen Streifenzähnen versehen ist. An einem Streifenende ist ein Spannkopf vorgesehen, dessen Wände eine Öffnung für einen Durchtritt des Streifens einschliessen. In die Öffnung ragt eine Rastklaue, in der entsprechende Streifenzähne des Streifens beim Spannen des Bandes einrasten, wobei ein optimales Zusammengreifen der Schliessteile erreicht wird. Auf diese Weise werden Bündel fest zusammengehalten und durch eine nach oben wirkende Kraft am Streifen, beispielsweise beim Tragen des Bündels durch Festhalten am Streifen, wird die arretierte Lage sehr intensiv beibehalten.

Eine weitere Ausführungsform, bei der ein Behälterdeckel durch eine Halterung gesichert ist, ist aus der US-A-4 067 493 bekannt. Hier wird der Deckel durch einen Haltebügel gesichert, der aus einem relativ kurzen elastischen, über den Deckel gespannten Halteband und einem relativ langen, nicht elastischen Bügel besteht. Halteband und Bügel sind fest miteinander verbunden und durch je ein an den Enden des Bügels und Haltebandes befestigtes T-förmiges Verschlußstück am Behälterrand gehalten. Die Verschlußstücke werden durch je ein Langloch an gegenüberliegenden Stellen der Behälterwand gesteckt und durch Verdrehen der T-Balken am Herausrutschen aus den Langlöchern gehindert. Eine besondere Sicherung bildet aber ein solcher Verschluss nicht, da durch Schwenken des Haltebügels auch die T-förmigen Verschlußstücke gedreht werden und dabei aus den Langlöchern herausrutschen können.

Aufgabe der Erfindung ist es, ein Trageband zu schaffen, das durch ein Verschlußstück fest über die Oberseite des Deckels eines Behälters gespannt werden kann und in dieser Stellung gehalten wird und nur durch beabsichtigtes und bekanntes Betätigen des Verschlußstücks das Trageband aus der den Deckel haltenden Stellung gelöst und der Deckel freigegeben wird.

Diese Aufgabe wird durch ein Trageband der eingangs genannten Art dadurch gelöst, dass es an einem Endstück mit einer Verzahnung oder Riffelung versehen ist, dieses Endstück durch ein an der Wand des Behälters befestigtes hülsenförmiges Verschlußstück gesteckt und darin längsverschiebbar ist, an der der Verzahnung oder Riffelung am Trageband zugekehrten Innenseite des Verschlußstücks mindestens ein mit der Verzahnung oder Riffelung zusammenwirkendes Rastglied vorgesehen ist, dem ein Auslöser zum Ausklinken aus dem Eingriff in der Verzahnung oder Riffelung zugeordnet ist.

Zweckmässige Ausführungsformen sind in den Unteransprüchen gekennzeichnet.

Ein Trageband mit einem solchen Verschlußstück kann an dem mit der Verzahnung oder Riffelung versehenen Ende nach unten gezogen und fest an die Oberseite des Deckels des Behälters gelegt und gespannt werden. Das Rastglied greift dabei in die Verzahnung oder Riffelung am Trageband ein und arretiert dieses in der Haltestellung für den Deckel, so dass dieser nicht abgenommen werden kann. Erst wenn der Auslöser betätigt wird, wird das Trageband entrastet bzw. entriegelt und kann in seine Arbeitsstellung, sei es zum seitlichen Umlegen beim Füllen des Behälters oder bei der Produktentnahme aus dem Behälter oder in Tragestellung, hochgezogen werden, so dass der Deckel freigegeben wird. Zum Entrasten und Hochziehen des Tragebandes sind stets zwei Hände erforderlich, nämlich eine zum Betätigen des Auslösers oder der Auslöser des Verschlußstücks und eine zum Hochziehen des Tragebandes. Da zudem auch noch der Behälter von oben niedergedrückt werden muss, um einen Gegendruck dem nach oben gerichteten Zug am Trageband entgegenzusetzen, ist es für ein Kind praktisch unmöglich, das Trageband aus der Verrastung zu lösen und hochzuziehen. Damit ist eine kindersichere und einwandfreie Halterung des Deckels am Behälter gewährleistet.

Die Erfindung wird anhand eines in den Zeichnungen dargestellten Ausführungsbeispiels näher erläutert. Es zeigen :
Figur 1 eine schematische Seitenansicht eines mit einem Trageband am Behälter gesicherten Deckels ;
Figur 2 eine Draufsicht A₂ und eine Seitenansicht B₂ der Verzahnung am Endstück des Tragebandes ;
Figur 3 eine Rückansicht eines Verschlußstücks und
Figur 3a eine schematische Vorderansicht einer anderen Ausführungsform eines Auslösers. des Verschlußstücks ;
Figur 4 eine Vorderansicht eines Verschlußstücks gemäss Fig. 3 mit eingezogenem Trageband ; und
Figur 5 eine vergrösserte Seitenansicht im Schnitt in Richtung der Pfeile A-AB in Fig. 3 gesehen.

Der Behälter B ist mit einem Deckel D verschlossen, dessen Seitenwand über einen abgesetzten Randabschnitt des Behälters B greift und bündig mit der Behälterwandung anliegt. Das Trageband 1 besteht aus einem halbsteifen, in Längsrichtung biegbaren Material, beispielsweise aus Kunststoff. Ein Endstück 1a dieses Tragebandes 1 ist - bei der dargestellten Ausführungsform an seiner dem Behälter B zugewandten Seite - mit einer Riffelung oder Verzahnung 2 versehen. Das andere Ende 1 b des Tragebandes 1 ist in an sich bekannter Weise an der Wand des Behälters B befestigt und um den Befestigungspunkt P drehbar.

Mit der Verzahnung oder Riffelung 2 arbeitet ein Verschlußstück V zusammen, das radial gegenüber der Befestigung des Endes 1 des Tragebandes 1 an der Wand des Behälters B befestigt ist. Das Verschlußstück V besteht aus einer flachen Hülse 5, vorzugsweise aus einem flexiblen Kunststoff, deren der Behälterwand zugekehrte Wand zweckmässig verlängert ist. Diese Verlängerung 5₁ der Hülsenwand 5a ist an der Behälterwand zweckmässig angenietet und um den Befestigungspunkt P₁ drehbar. Im Innenraum der Hülse 5 ist mindestens ein Rastglied vorgesehen, das mit der Verzahnung 2 am Trageband 1 zusammenwirkt. Das Trageband 1 wird durch die Hülse 5 gesteckt und ist in dieser längsverschiebbar. Das Rastglied ist vorzugsweise ein Federglied 6, das um einen Drehpunkt 7 schwenkbar ist und durch Druck auf einen Auslöser aus der Verrastung gelöst wird.

Bei der dargestellten Ausführungsform (Fig. 1 und 5) ist das Endstück 1a des Tragebandes 1 derart durch die Hülse 5 des Verschlußstücks V gesteckt, dass die Verzahnung 2 der Wand des Behälters B zugekehrt ist. Das zur Verrastung des Tragebandes 1 dienende Federglied 6 ist an der der Behälterwand zugekehrten Wand 5a der Hülse 5 angeformt und der Drehpunkt 7 wird durch eine Ausnehmung am Ansatz des Federgliedes 6 an der Hülsenwand 5a gebildet. Im entspannten Zustand ragt das freie Ende 6' des Federgliedes 6 in das Innere der Hülse 5 und greift in eine Zahnlücke der Verzahnung 2 am Endstück 1a des Tragebandes 1 ein (Fig. 5).

Ein von aussen zugänglicher, jedoch unauffälliger Auslöser ist dem Federglied zugeordnet. Er kann beispielsweise als Drucktaste 9 ausgeführt und in einer Ausnehmung 9a der Hülse 5₂ eingesetzt sein (Fig. 3a). Eine bevorzugte Ausführungsform des Verschlußstücks zeigen die Fig. 3 und 4. Die Rückwand 5a der flachen Hülse 5 weist T-Form auf und an der Unterkante des Querbalkens 5' der T-Form ist zu beiden Seiten des Längsbalkens 5", jedoch frei von diesem, je ein Federglied 6 angeformt und durch einen dünnen Steg 6a mit der Rückwand 5a der Hülse 5 verbunden. Durch diesen Steg 6a wird die Ausnehmung für den Drehpunkt 7 des Federgliedes 6 geschaffen.

An den einander abgewandten Seitenkanten der beiden Federglieder 6 der Hülse 5 ist je ein Auslöser in Form einer Lasche 8 angeformt. Diese Laschen 8 stehen nach aussen zu beiden Seiten der Hülse 5 vor, so dass sie von aussen zugänglich sind. Durch die Eigenspannung der Federglieder 6 werden die Laschen 8 der Auslöser nach vorne gedrückt, wenn die Federglieder 6 im entspannten Zustand in Raststellung sind (Fig. 5). Zum Entrasten der Federglieder 6 werden die Laschen 8 nach innen gedrückt, wodurch dann die Federglieder 6 aus dem Eingriff in die Verzahnung 2 am Trageband 1 gelöst werden und dieses nach oben gezogen werden kann.

Die Rast- und Auslösereinrichtung kann auch in anderer Weise ausgebildet sein. So kann an der Unterkante des Querbalkens 5' der flachen Hülse 5 ein durchgehendes Federglied (nicht dargestellt) angelenkt sein, das die beiden einander zugekehrten Endkanten der beiden als Auslöser dienenden Laschen 8 miteinander verbindet. Aufgrund der Flexibilität des Materials, aus dem die Rast- und Auslösevorrichtung besteht, kann die Verrastung nur durch gleichzeitigen Druck auf beide Laschen 8 gelöst werden.

Die Verzahnung oder Riffelung (2) am Endstück 1a des Tragebandes 1 kann in verschiedener Weise ausgeführt sein. So kann sie quer über die gesamte Breite des Tragebandes verlaufen, oder lediglich in der Mitte der jeweils entlang der beiden Seitenkanten des Tragebandes angeordnet sein. Der Anordnung der Verzahnung wird das Rastglied und der dazu gehörige Auslöser angepasst. Das Verschlußstück kann auch an beiden Enden des Tragebandes vorgesehen sein.

Die Verzahnung oder Riffelung (2) am Endstück 1a des Tragebandes 1 ist so ausgelegt, dass das Rastglied in der Hülse 5 des Verschlußstücks V das Trageband 1 gegen ein Hochziehen und dabei Freigabe des Deckels D sperrt. Dagegen kann das Endstück 1a und damit das Trageband 1 in entgegengesetzter Richtung, also in eine den Deckel D an den Behälter B drückende Stellung verhältnismässig leicht gezogen werden.

Um ein versehentliches Herausziehen des Tragebandes 1 aus dem Verschlußstück V zu verhindern, ist das mit der Verzahnung versehene Ende 3 des Tragebandes 1 verbreitert, und bildet einen Anschlag gegenüber der Hülse 5 des Verschlußstücks V. In dieser Verbreiterung ist zweckmässig ein Griffloch 4 vorgesehen, das die Handhabung des Tragebandes 1 beim Herunterziehen und Anlegen an die Oberseite des Deckels D des Behälters B erleichtert. Wenn das Trageband 1 nach oben gezogen wird, stösst das verbreiterte Ende 3 des Tragebandes 1 an die Unterkante der Hüise 5 des Verschlußstücks V und verhindert eine weitere Aufwärtsbewegung des Tragebandes.

## Patentansprüche

1. Trageband für einen mit Deckel (D) versehenen Behälter (B), bestehend aus einem halbsteifen, in Längsrichtung biegbaren Material und einem Verschlußstück zur Sicherung des Deckels (D) des Behälters (B) gegen unbeabsichtigtes Öffnen desselben, dadurch gekennzeichnet, dass das Trageband (1) an einem Endstück (1a) mit einer Verzahnung oder Riffelung (2) versehen ist, dieses Endstück (1a) durch ein an der Wand des Behälters (B) befestigtes hülsenförmiges Verschlußstück (V) gesteckt und darin längsverschiebbar ist, an der der Verzahnung (2) am Trageband (1) zugekehrten Innenseite des Verschlußstücks (V) mindestens ein mit der Verzahnung oder Riffelung (2) zusammenwirkendes Rastglied vorgesehen ist, dem ein Auslöser zum Ausklinken aus dem Eingriff in der Verzahnung (2) zugeordnet ist.

2. Trageband nach Anspruch 1, dadurch gekennzeichnet, dass das mit der Verzahnung oder Riffelung (2) versehene Endstück (1a) des Tragebandes (1) durch ein verbreitertes Ende (3) gegen ein Herausziehen des Tragebandes (1) aus dem Verschlußstück (V) gesichert ist.

3. Trageband nach Anspruch 2, dadurch gekennzeichnet, dass das verbreiterte Ende (3) mit einem Griffloch (4) versehen ist.

4. Trageband nach Anspruch 1, dadurch gekennzeichnet, dass das Rastglied ein Federglied (6) ist, dessen eines Ende an der Innenseite des Verschlußstücks (V) angeformt und um einen Drehpunkt (7) schwenkbar ist und deren freies Ende (6') im entspannten Zustand in die Verzahnung oder Riffelung (2) des Endstücks (1a) des Tragebandes (1) eingreift.

5. Trageband nach Anspruch 1 und 4, dadurch gekennzeichnet, dass das Endstück (1a) des Tragebandes (1) mit durchgehend guerverlaufender Verzahnung oder Riffelung, oder mit mittig oder entlang der beiden Randkanten verlaufender Verzahnung oder Riffelung versehen ist.

6: Trageband nach Anspruch 1, 4 und 5, dadurch gekennzeichnet, dass als Rastglied zwei an gegenüberliegenden Seitenrändern der Verzahnung oder Riffelung (2) des Tragebandes (1) eingreifende Federglieder (6) vorgesehen sind.

7. Trageband nach Anspruch 1 und 6, dadurch gekennzeichnet, dass an jedes Federglied (6) eine als Auslöser dienende Lasche (8) angeformt ist.

## Claims

1. Carrying strip for a container (B) provided with a cover (D), said carrying strip being made of a semirigid material, flexible in longitudinal direction and cooperating with a locking piece for securing the cover (D) of the container against inadvertent opening thereof, characterized in that one end portion (1a) of the carrying strip (1) is provided with a serration or corrugation (2), said end portion (1a) being received in and longitudinally movable within a sleeve-like locking piece (V) attached to the wall of the container, the inside of the locking piece (V) facing the serration (2) of the carrying strip (1) having at least one latch member cooperating with the serration or corrugation (2) and a release member cooperating with the latch member to disengage the latter from engagement in the serration (2).

2. Carrying strip according to claim 1, characterized in that the end piece (3) of the serrated or corrugated (2) end portion (1a) of the carrying strip (1) is enlarged securing the carrying strip (1) from being pulled out of the locking piece (V).

3. Carrying strip according to claim 2, characterized in that the enlarged end piece (3) is provided with a finger hole (4).

4. Carrying strip according to claim 1, characterized in that the latch member is a resilient piece (6) one end of which being integrally formed with the inside of the locking piece (V) and pivotable about a pivot point (7), whereby the free end (6') of the released resilient piece (6) engages the serration or corrugation (2) of the end portion (1a) of the carrying strip (1).

5. Carrying strip according to claim 1 and 4, characterized in that the end portion (1a) of the carrying strip (1) is provided with continuous transverse serration or corrugation, or with serration or corrugation extending intermediate or along the lateral edges of the carrying strip.

6. Carrying strip according to claim 1, 4 and 5, characterized in that the locking means comprises two spring means (6) which engage opposite lateral edges of the serration or corrugation (2) of the carrying strip (1).

7. Carrying strip according to claim 1 and 6, characterized in that a tongue (6) is integrally formed with each spring means (6) adapted to act as release.

## Revendications

1. Bande pour porter un récipient (B) muni d'un couvercle (D), constituée d'une matière semi-rigide et susceptible de se courber dans la direction longitudinale et d'une pièce de fermeture pour être sûr que le couvercle (D) du récipient (B) ne puisse s'ouvrir sans qu'on le veuille, caractérisée en ce qu'un tronçon d'extrémité (1a) de la bande-porteuse (1) est muni d'une denture ou d'un nervurage et passe, en pouvant y coulisser longitudinalement, dans une pièce de fermeture (V) en forme de douille fixée à la paroi du récipient (B), et, du côté intérieur, tourné vers la denture (2) de la bande-porteuse (1), de la pièce de fermeture (V) est prévu au moins un élément d'encliquetage, qui coopère avec la denture ou avec le nervurage (2) et auquel est associé un organe de déclenchement pour le désencliqueter en le mettant hors de prise de la denture (2).

2. Bande suivant la revendication 1, caractérisée en ce que le tronçon d'extrémité (1a) de la bande-porteuse (1), qui est muni d'une denture ou d'un nervurage (2) empêche, par une extrémité (3) élargie, la bande de maintien (1) de sortir de la pièce de fermeture (V).

3. Bande-porteuse suivant la revendication 2, caractérisée en ce queTextrémité élargie (3) est munie d'un trou de préhension (4).

4. Bande-porteuse suivant la revendication 1, caractérisée en ce que l'élément d'encliquetage est un élément à ressort (6), dont l'une des extrémités est ménagée du côté intérieur de la pièce de fermeture (V) et peut tourner autour d'un point d'articulation (7) et dont l'autre extrémité libre (6') pénètre, à l'état détendu, dans la denture ou dans le nervurage (2) du tronçon d'extrémité (1a) de la bande-porteuse (1).

5. Bande-porteuse suivant la revendication 1 à 4, caractérisée en ce que l'extrémité (1a) de la bande-porteuse (1) est munie d'une denture ou d'un nervurage s'étendant transversalement d'une manière continue, ou d'une denture ou d'un nervurage s'étendant au milieu ou le long des deux bords marginaux.

6. Bande-porteuse suivant la revendication 1, 4 ou 5, caractérisée en ce qu'il est prévu, comme élément d'encliquetage, deux éléments à ressort (6) pénétrant dans deux bords marginaux opposés de la denture ou du nervurage (2) de la bande-porteuse ·(1 ).

7. Bande-porteuse suivant la revendication 1 ou 6, caractérisée en ce que sur chaque élément à ressort (6) est ménagée une patte (8) servant d'organe de déclenchement.
